# EUROPÄISCHE PATENTSCHRIFT

(11) **EP 3 727 046 B1**
(45) Veröffentlichungstag und Bekanntmachung des Hinweises auf die Patenterteilung: **26.01.2022**
(21) Anmeldenummer: 18812031.5
(22) Anmeldetag: 20.11.2018
(51) Int. Cl.: A24C 5/40

(54) **VORRICHTUNG ZUM BEFÜLLEN VON PAPIERHÜLSEN MIT TABAK**
DEVICE FOR FILLING PAPER TUBES WITH TOBACCO
DISPOSITIF POUR REMPLIR DES DOUILLES DE PAPIER AVEC DU TABAC

(30) Priorität: 23.11.2017 AT 4612017
(43) Veröffentlichungstag der Anmeldung: 28.10.2020
(73) Patentinhaber: Roth, Bernhard, 4360 Grein (AT)
(72) Erfinder: Roth, Bernhard, 4360 Grein (AT)
(74) Vertreter: Burgstaller, Peter
(86) Internationale Anmeldenummer: PCT/AT2018/060273
(87) Internationale Veröffentlichungsnummer: WO 2019/100093

(56) Entgegenhaltungen:
- EP-A1- 0 140 129
- DE-A1- 3 427 480
- US-A- 4 534 367

## Beschreibung

Diese Erfindung betrifft eine Vorrichtung zum Befüllen einer Papierhülse mit einem Tabakgemisch gemäß Oberbegriff des Anspruches 1.

Im Rahmen der Offenbarung der Erfindung wird nicht unterschieden zwischen den Begriffen Tabak und Tabakgemisch, sofern nicht extra auf einen dieser Begriffe implizit oder explizit hingewiesen wird. DE8326921U1 betrifft eine Vorrichtung zum Überführen von Tabak aus einer zylindrischen Umhüllung in eine Zigarettenpapierhülse. Im Unterschied zu der im Folgenden beschriebenen Erfindung, bei welcher der Tabak in einem freien Zustand in den Behälter eingebracht wird, beschäftigt sich DE8326921U1 mit der Verwendung von so genannten Tabakpatronen.

Bei der in DE3427480A1 offenbarten Vorrichtung wird ein frei beweglicher Stopfarm verwendet, wobei mit Hilfe des zum Stopfen des Tabaks verwendeten Endes des Stopfarmes der Tabak ohne jegliche Führung des Stopfarmes von der Vorratskammer in die Tabakstopfkammer gebracht wird. Selbst bei Eintritt des Stopfarmes in die Tabakstopfkammer ist in DE3427480A1 weder implizit noch explizit eine Führung des Stopfarmes offenbart.

CA2173575 offenbart eine Vorrichtung zum Stopfen einer Zigarette umfassend eine Papierhülse, einen darin eingebrachten Filter und Tabak. Es ist nicht Aufgabe der Vorrichtung, die Papierhülse mit Tabak zu füllen, weshalb die Vorrichtung keinen Behälter umfassend einen gelagerten Tabak umfasst. DE202009006864U1 offenbart eine Vorrichtung zum Stopfen einer Zigarette, bei welcher Vorrichtung eine durch ein Mündstück aufgesetzte Papierhülse in das Tabakfach eingeschoben wird. DE202009006864U1 offenbart sohin kein geführtes Presswerkzeug.

DE3427480, US4534367 und EP0140129A1 offenbaren Vorrichtungen zum Einbringen von Tabak in eine Papierhülse, wobei die genannten Dokumente nicht alle Merkmale des Anspruches 1 offenbaren.

Das manuelle Drehen von Zigaretten erfordert viel Geschick. Der Benutzer muss hierbei die exakt richtige Menge an Tabak auf ein Papier legen, welches anschließend zu einer den Tabak einschließenden Hülse gedreht und in dieser Form an seiner Mantelkante verklebt werden muss. Gegebenenfalls muss der Benutzer noch einen Filter einlegen und das Papier um den Filter und den Tabak drehen. Zum Drehen des Papiers muss der Benutzer das Papier mitsamt dem Tabak und gegebenenfalls Filter von einer Unterlage heben, wobei in der Regel etwas Tabak vom Papier fällt. Das manuelle Drehen von Zigaretten ist aus diesem Grund ein unsauberer Vorgang.

Weiters sind nach dem Stand der Technik Papierhülsen bekannt, welche Papierhülsen mit Tabak gestopft werden. Der Benutzer kann sich hierbei trichterförmiger Vorrichtungen bedienen, wobei der Tabak über ein Presswerkzeug in die Papierhülse eingebracht wird. Das Presswerkzeug ist allerdings bei keiner Vorrichtung nach dem Stand der Technik in einer zu der im Folgenden beschriebenen erfindungsgemäße Vorrichtung geführt.

Die im Folgenden offenbarte Erfindung stellt sich die Aufgabe, eine Vorrichtung zum einfacheren manuellen und sauberen Befüllen von Papierhülsen bereitzustellen.

Erfindungsgemäß wird dies durch die Merkmale des Anspruchs 1 erreicht. Die Vorrichtung umfasst mehrere Elemente. Der Fachmann kann hierbei geeignete Verbindungen vorsehen, um diese Elemente durch beispielsweise Steckverbindungen, Schraubverbindungen, Rastverbindungen zu verbinden.

Teile der Elemente der Vorrichtung können aus einem transparenten Werkstoff hergestellt sein. Hierdurch kann dem Benutzer die Bedienung der erfindungsgemäßen Vorrichtung erleichtert werden.

Teile der Elemente der Vorrichtung können aus einem Werkstoff mit einer Feuchtigkeitsschwankungen ausgleichenden Wirkung wie beispielsweise Holz hergestellt sein. Insbesondere kann der Behälter aus Holz hergestellt sein.

Die Elemente der Vorrichtung können beispielsweise aus Metall oder Kunststoff hergestellt sein.

In der ersten Position des Presswerkzeuges kann der Tabak vom Behälterraum durch die Bohrung in den Aufsatz und somit durch die Ausgabeöffnung in die Papierhülse gelangen.

Das Merkmal der stetigen Ausrichtung der Elemente ist so zu verstehen, dass dieses Merkmal bei einem Kontakt des Presswerkzeuges mit dem Tabak erfüllt ist, da in diesem Fall der Tabak in die Papierhülse eingeführt und/oder in dieser gestopft wird. Dies ist auch die wesentliche Funktion der erfindungsgemäßen Vorrichtung.

Die Erfindung zeichnet sich somit dadurch aus, dass die Elemente der Vorrichtung und die Papierhülse in zueinander exakte Positionen gebracht werden und während des Füllens der Papierhülse mit Tabak in diesen exakten Positionen gehalten werden. Hierdurch ist ein sauberes Befüllen der Papierhülse mit Tabak möglich.

Das Presswerkzeug wird durch eine im Bereich des Behälters vorgesehene Linearführung geführt. Die Linearführung kann so ausgebildet sein, dass diese neben der linearen Bewegung des Presswerkzeuges auch eine rotative Bewegung des Presswerkzeuges um die Längsachse des Presswerkzeuges zulässt oder diese rotative Bewegung unterbindet.

Der Aufsatz kann als keine Führung des Presswerkzeuges ausgebildet sein. Es besteht zwischen dem Presswerkzeug und der Innenoberfläche des Aufsatzes ein Ringspalt. Falls es der Fachmann jedoch für notwendig erachtet, den Aufsatz auch als eine Führung des Presswerkzeuges auszubilden, so kann er dies durch die Ausbildung der Innenoberfläche des Aufsatzes machen. Die Offenbarung der Erfindung ist nicht darauf beschränkt, dass ein Ringspalt zwischen dem Presswerkzeug und dem Aufsatz angeordnet sein muss.

Die Anordnung des Aufsatzes, der Behälterauslasses und der Führungseinheit entlang einer Achse schließt ein, dass das Presswerkzeug auch entlang dieser Achse angeordnet ist und entlang dieser Achse von der ersten Position zu der zweiten Position bewegbar ist.

Unter Stopfen eines Tabaks ist ein Verdichtungsprozess des Tabaks zu verstehen.

Die im Rahmen dieser Offenbarung beschriebene Erfindung zeichnet sich sohin auch dadurch aus, dass durch den Pressstempel eine Menge an Tabak aufgenommen wird. Diese Menge Tabak wird durch das geführte Presswerkzeug in die Papierhülse zentrisch eingebracht und/oder in dieser gestopft.

Der Aufsatz kann im Bereich des ersten Aufsatzendes, welches erstes Aufsatzende das von den anderen Elementen der Vorrichtung distale Ende ist, einen kleineren Durchmesser als die Papierhülse aufweisen.

Die Papierhülsen weisen einen üblichen und sohin bekannten Durchmesser auf. Hierdurch wird sichergestellt, dass die Papierhülse auf den Aufsatz aufgebracht werden kann.

Der Pressstempel kann in der ersten Position und in der zweiten Position arretierbar sein.

In der ersten Position befindet sich der Pressstempel und sohin auch das Presswerkzeug in einer aus dem Behälter herausgezogenen Position.

Der Pressstempel kann in diese Position gebracht werden, um den Behälter mit Tabak oder einem Tabakgemisch zu befüllen. Das Presswerkzeug ist in diesem Fall nicht beim Befüllen des Behälters hinderlich. Der Pressstempel kann in dieser ersten Position durch eine lösbare Verbindung arretierbar sein.

Das Presswerkzeug kann in diese Position gebracht werden, um die Bohrung freizugeben und sohin ein durch gegebenenfalls Schütteln hervorgerufenes Nachrutschen des Tabaks in durch die Bohrung in den Aufsatz und sohin ein Gleiten des Tabaks durch die Ausgabeöffnung in die Papierhülse zu ermöglichen.

Der Pressstempel kann im Wesentlichen einen Außendurchmesser gleich wie der Innendurchmesser der Ausgabeöffnung im ersten Aufsatzende aufweisen. Der Pressstempel verschließt sohin diese Ausgabeöffnung und verhindert sohin ein Austrocknen des im Behälterinneren gelagerten Tabaks über diese Ausgabeöffnung. Vorzugsweise ist der Pressstempel in dieser zweiten Position durch eine lösbare Verbindung arretiert.

Der Pressstempel kann im Wesentlichen einen Außendurchmesser kleiner als der Innendurchmesser der Ausgabeöffnung im ersten Aufsatzende aufweisen. Bei einer Positionierung des Pressstempels in der Ausgabeöffnung bleibt sohin zwischen dem Aufsatz und dem Pressstempel ein Ringspalt über, welcher Ringspalt durch Vorrichtungen nach dem Stand der Technik wie beispielsweise eine Dichtung oder durch das Aufstecken eines Verschlusses oder der Papierhülse auf den Aufsatz verschlossen werden. Hierdurch kann ein Austrocknen des Tabaks im Behälterinneren und das Entweichen von Tabakgerüchen aus dem Behälterinneren unterbunden werden.

Die im Zusammenhang mit der ersten Position und mit der zweiten Position des Pressstempels erwähnte lösbare Verbindung kann durch beispielsweise eine mechanische Schnappverbindung und/oder durch eine magnetische Verbindung hergestellt werden.

Der Behälter kann als ein an der Führungseinheit befestigbares Element ausgeführt sein.

Das Presswerkzeug kann an dem dem Pressstempel abgewandten Ende einen Standfuß umfassen.
Figur 1 bis Figur 7 zeigen Schnittbilder einer möglichen weiteren Ausführungsform der erfindungsgemäßen Vorrichtung zum Befüllen einer Papierhülse mit Tabak, wobei das Presswerkzeug sich in unterschiedlichen Positionen befindet.
Figur 8 und Figur 9 zeigen Schnittbilder einer weiteren Ausführungsform der erfindungsgemäßen Vorrichtung.
Figur 10 bis Figur 19 zeigen eine weitere Ausführungsform der erfindungsgemäßen Vorrichtung oder Teile dieser Vorrichtung.

Es sind in den Figuren und in der folgenden Figurenbeschreibung die nachstehenden Elemente durch die vorangestellten Bezugszeichen gekennzeichnet.
- 1: Aufsatz
- 2: Innenraum Aufsatz
- 3: erstes Aufsatzende
- 4: zweites Aufsatzende
- 5: Behälterverschluss
- 6: Bohrung
- 7: Behälter
- 8: Behälterinneres
- 9: erstes Behälterende
- 10: zweites Behälterende
- 11: Führungseinheit
- 12: Presswerkzeug
- 13: Pressstempel
- 14: Bewegungsrichtung
- 15: Standfuß
- 16: Ausgabeöffnung
- 17: Papierhülse
- 18: Filter
- 19: Achse
- 20: Feder
- 21: Oberfläche
- 22: Magnet
- 23: Stahlkugel
- 24: Vorsprung

Die in Figur 1 bis Figur 7 gezeigte Ausführungsform der erfindungsgemäßen Vorrichtung umfasst einen Aufsatz 1 zur Aufnahme der handelsüblichen Papierhülse 17. In der Figur 1 ist eine konische Papierhülse 17 eingetragen, wobei auch andere Formen von Papierhülsen wie beispielsweise eine zylindrische Form denkbar sind. Auf dem ersten Aufsatzende 3 des Aufsatzes 1 wird die Papierhülse 17 aufgebracht. Die Papierhülse 17 umfasst an ihrem freien Ende einen Filter 18.

Der Aufsatz 1 ist in seinem Inneren als ein zylindrischer Hohlkörper ausgebildet, wobei der durch den hohlen Aufsatz 1 definierte Innenraum 2 zum Einpressen des Tabaks in die Papierhülse 17 dient. Es ist in Figur 1 die Pressrichtung des Tabaks durch Pfeile dargestellt.

Der Aufsatz 1 ist außen konisch ausgebildet, sodass die Papierhülsen 17 mit gegebenenfalls unterschiedlichen Durchmessern aufgebracht werden können. Die konische Außenform des Aufsatzes 1 hat weiters den Vorteil, dass beim Aufbringen der Papierhülse 17 diese aufgeweitet und/oder gespannt wird, sodass die in Figur 1 gezeigte Papierhülse 17 durch den Aufsatz 1 gehalten wird. Das Aufweiten beziehungsweise das Spannen der Papierhülse 17 schafft auch zwischen der Papierhülse 17 und dem Aufsatz 1 eine Normalkraft, welche wiederum eine Reibungskraft zwischen Aufsatz 1 und Papierhülse 17 schafft, über welche Reibungskraft die Papierhülse 17 am Aufsatz 1 gehalten wird.

Vorzugsweise wird die Papierhülse 17 derart fest über den Aufsatz 1 gespannt, sodass diese nicht durch das Einbringen und/oder Stopfen des Tabaks in die beziehungsweise der Papierhülse 17 vom Aufsatz 1 geschoben wird. Der Aufsatz 1 weist eine hinreichend große Länge auf, damit der Benutzer hilfsweise die Papierhülse 17 mit ein paar Fingern am Aufsatz 1 andrücken kann, sodass die Papierhülse 17 nicht durch das Einbringen und/oder Stopfen des Tabaks in die beziehungsweise der Papierhülse 17 nicht vom Aufsatz 1 geschoben wird.

Der Aufsatz 1 weist im Bereich des ersten Aufsatzendes 3 einen kleineren Durchmesser als die aufzubringende, in Figur 1 dargestellte Papierhülse 17 auf. Dies erlaubt ein leichtes Aufschieben der Papierhülse 17.

Das zweite Aufsatzende 4 ist mit einem Behälterverschluss 5 verbunden. Der Aufsatz 1 ist auf den Behälterverschluss 5 über ein Gewinde aufgeschraubt, wobei der Behälterverschluss 5 eine als Behälterauslass dienende Bohrung 6 mit einem im Wesentlichen gleichen Durchmesser wie der Innenraum 2 des Aufsatzes 1 aufweist.

Das Vorsehen des Gewindes am Aufsatz 1 und am Behälterverschluss 5 erlaubt das einfache und rasche Auswechseln des Aufsatzes 1. Der Benutzer kann sohin den zu einer Papierhülse 17 passenden Aufsatz 1 auf den Behälterverschluss 5 aufschrauben.

Es ist ein Behälter 7 an dem Behälterverschluss 5 über eine Steckverbindung angeschlossen, in welchem Behälter 7 der in die Papierhülse 17 einzubringende Tabak gelagert ist. Bei dem in Figur 1 bis Figur 7 gezeigten Ausführungsbeispiel wird der Behälterraum 8 durch die Form des Behälters 7 und die Form des Behälterverschlusses 5 definiert. Der in Bewegungsrichtung 14 gesehen vordere Bereich des Behälterraumes 8, welcher bei der in Figur 1 bis Figur 7 gezeigten Ausführungsform durch den Behälterverschluss 5 ausgebildet wird, ist in Richtung der Bohrung 6 konisch zulaufend ausgebildet. Hierdurch wird unterbunden, dass sich ein Tabak in den Ecken des Behälterraumes 8 sammeln kann, sondern im Regelfall in Richtung Bohrung 6 gleitet.

Der Behälter 7 ist mit seinem ersten Behälterende 9 auf den Behälterverschluss 5 aufsteckbar.

Der Behälter 7 und der Behälterverschluss 5 weisen in einem in den Figuren 1 bis 3 zusammengesteckten Zustand im Wesentlichen die Form und die Größe einer handelsüblichen Zigarettenschachtel auf. Dies hat den Vorteil, dass die erfindungsgemäße Vorrichtung in der in Figur 1 bis Figur 7 gezeigten Ausführungsform über einen Zigarettenautomaten verkauft werden kann.

Der Behälter 7 umfasst an seinem zweiten Behälterende 10, welches auf der dem ersten Behälterende 9 abgewandten Seite des Behälters 7 liegt, eine Führungseinheit 11.

Die Führungseinheit 11 ist in die Bewegungsrichtung 14 gesehen vor dem Behälterraum 8, vor dem Aufsatz 1 und vor der Papierhülse 17 angeordnet. Hierdurch wird erreicht, dass ein im Folgenden beschriebenes Presswerkzeug 12 stets bei einem Kontakt mit einem in den Figuren nicht dargestellten Tabakgemisch durch die Führungseinheit 11 geführt ist. Hierdurch wird unterbunden, dass durch die Manipulation des Presswerkzeuges 12 ein Tabakgemisch verschüttet wird.

Die Vorrichtung umfasst weiters ein Presswerkzeug 12, welches durch die Führungseinheit 11 geführt wird. Es ist ein Ende des Presswerkzeuges 12 als ein Pressstempel 13 ausgebildet, mittels welchem Pressstempel 13 der in dem Behälterraum 8 gelagerte Tabak aufnehmbar und in die Papierhülse 17 einbringbar ist.

Der Pressstempel 13 ist hierbei von einer ersten Stellung, in welcher ersten Stellung der Pressstempel 13 aus dem Behälterraum 8 gefahren ist, und einer zweiten Stellung, in welcher zweiten Stellung der Pressstempel 13 in die Nähe zu dem Filter 18 gefahren ist, bewegbar. Der in der ersten Stellung befindliche Pressstempel 13 kann im Bereich der Führungseinheit 11 angeordnet sein.

Es ist in Figur 1 und Figur 2 die Bewegungsrichtung 14 des Presswerkzeuges 12 gleich der Bewegungsrichtung 14 des Pressstempels 13 eingetragen.

Es sind der Aufsatz 1, der als Bohrung 6 ausgebildete Behälterauslass und die Führungseinheiten 11 entlang einer Achse 19 angeordnet, sodass die Papierhülse 17 durch Bewegen des Presswerkzeuges 12 in die Bewegungsrichtung 14 gestopft werden kann.

Die Bohrung 6 und der Innendurchmesser des Innenraumes 2 des Aufsatzes 1 weisen einen größeren Durchmesser als der Pressstempel 13 auf. Hierdurch wird unterbunden, dass sich Tabak und Pressstempel 13 im Bereich des Aufsatzes 1 und/oder im Bereich der Bohrung 6 verkeilen.

In Figur 1 ist der Pressstempel 13 in der ersten Stellung dargestellt. Der Pressstempel 13 ist im Bereich der Führungseinheit 11. Das Presswerkzeug 12 wird in der ersten Position durch einen Magneten 22 lösbar gehalten.

In Figur 2 ist der Pressstempel 13 in der zweiten Stellung dargestellt. Der Pressstempel 13 ist in einem Bereich nahe zu dem Filter 18. Der Pressstempel 13 ist in die Papierhülse 17 eingeführt.

Ein Tabak, welcher in Figur 1 nicht dargestellt ist, wird im Behälterraum 8 gelagert. Der Behälterraum 8 weist vorzugsweise eine Form und Größe auf, sodass mehrere Tabaksorten gemischt werden können. Der Benutzer hält die Vorrichtung mit einem im Behälterraum 8 gelagerten Tabak mit dem Aufsatz 1 nach oben. Durch Schütteln der Vorrichtung mitsamt gegebenenfalls aufgesetzter Papierhülse 17 und gegebenenfalls dem Pressstempel 13 in zweiter Stellung wird der im Behälterraum 8 gelagerte Tabak durchmischt. Der Benutzer kann hierdurch vorteilhaft ein homogenes Tabakgemisch herstellen.

Der Benützer hält die Vorrichtung mit einem im Behälterraum 8 gelagerten Tabak mit dem Aufsatz 1 nach unten, wobei die Papierhülse 17 auf den Aufsatz 1 aufgesetzt ist und der Pressstempel 13 in der ersten Position ist. Durch leichtes Schütteln fällt der Tabak in die Papierhülse 17.

Durch die Bewegung des Presswerkzeuges 12 von der ersten Stellung in die zweite Stellung (siehe Figur 2) wird der Pressstempel 13 durch zumindest einen Teilbereich des Behälterinneren 8 bewegt. Durch das Bewegen des Pressstempels 13 in die Bewegungsrichtung 14 durch einen im Behälterinneren 8 gehaltenen Tabak kann eine durch die Größe des Pressstempels 13 definierte Menge an Tabak aufgenommen werden. Es ist im Wesentlichen jene Menge Tabak, die sich am Pressstempel 13 sammelt. Durch Bewegen des Pressstempels 13 in Bewegungsrichtungsrichtung 14 kann der in der Papierhülse 17 verdichtet und somit gestopft werden.

Die Bewegung des Tabaks durch den Aufsatz 1 und in die Papierhülse 17 ist in den Figuren 1 und 2 durch Pfeile dargestellt. Der Tabak wird über die Ausgabeöffnung 16 in die Papierhülse 17 eingebracht.

Die Papierhülse 17 wird zumindest an dem Papierhülsenrand gehalten, welcher angrenzend an den Aufsatz 1 angeordnet ist. Hierdurch erfährt die Papierhülse 17 beim Einführen des Tabaks lediglich eine Zugbelastung und kann nicht knicken. Weites wird der Tabak zentrisch in das Innere der Papierhülse 17 eingebracht.

Das Presswerkzeug 12 ist aus der Führungseinheit 11 entnehmbar. Der Benutzer kann hierdurch das Presswerkzeug 12 einfach reinigen.

Figur 3 zeigt eine Explosionszeichnung der in Figur 1 bis 8 dargestellten Ausführungsform mitsamt Papierhülse 17.

Figur 4 zeigt die in Figur 1 bis Figur 7 dargestellte Ausführungsform in einer möglichen Konfiguration zum Befüllen des Behälters 7. Der Behälterverschluss 5 mitsamt Aufsatz 1 sind entfernt. Das Presswerkzeug 12 ist in die zweite Stellung gebracht, sodass der Behälter 7 auf einer Oberfläche 21 abstellbar ist. Das Presswerkzeug 12 wird in dieser zweiten Stellung durch einen Magneten 22 lösbar gehalten. Der Behälter 7 steht stabil auf der Oberfläche 21.

Figur 5 zeigt ebenso die in Figur 1 bis Figur 7 dargestellte Ausführungsform in einer weiteren Konfiguration zum Befüllen des Behälters 7. Wiederum ist der Behälterverschluss 5 mitsamt Aufsatz 1 entfernt. Weiters ist das Presswerkzeug 12 entfernt, sodass das Presswerkzeug 12 nicht beim Befüllen des Behälters 7 hinderlich ist.

Figur 6 zeigt die in Figur 1 bis Figur 7 gezeigte Ausführungsform in einer möglichen Transportkonfiguration von Behälter 7, Behälterverschluss 5 und Aufsatz 1. Das Presswerkzeug 12 ist entnommen und daher in Figur 6 nicht dargestellt.

Der Behälter 7 und der Behälterverschluss 5 sind zur Ausbildung eines Behälterinneren 8 miteinander verbunden. Der Aufsatz 1 ist in einer zu der in Figur 1 und Figur 2 entgegengesetzten Stellung in die Bohrung 6 geschraubt, sodass der Aufsatz 1 mit seinem ersten Aufsatzende 3 die Führungseinheit 11 kontaktiert. Der Kontakt zwischen erstem Aufsatzende 3 und Führungseinheit 11 ist derart dicht, dass kein Tabak, welcher in Figur 6 nicht dargestellt ist, aus dem Behälterinneren 8 austreten kann.

Das Presswerkzeug 12 ist in einer vorteilhaften Weise in Teilbereich zerlegbar oder teleskopisch ausgeführt, sodass das Presswerkzeug 12 von einer Gebrauchsstellung, welche in den Figuren dargestellt ist, in eine in den Figuren nicht dargestellte Verwahrstellung überführbar ist. Die Länge der Verwahrstellung des Presswerkzeuges 12 weist eine maximale Länge auf, bei welcher Länge das in der Verwahrstellung befindliche Presswerkzeug 12 in den Behälterraum 8 einbringbar ist, wobei weites der Behälterraum 8 durch ein Aufstecken des Behälterverschlusses 5 auf den Behälter 7 verschließbar ist.

Figur 7 zeigt die in Figur 1 bis Figur 7 gezeigte Ausführungsform der erfindungsgemäßen Vorrichtung während des Stopfvorganges. Es wird hierbei das Presswerkzeug 12 in Bewegungsrichtung 14 durch das Aufsatzinnere 2 hindurchbewegt, wobei der in die Papierhülse 17 eingebrachte Tabak unter Pressen gegen den Filter 18 gestopft wird. Die den Filter 18 haltende Papierhülse 17 wird durch die zwischen der Papierhülse 17 und dem Aufsatz 1 wirkende Reibung gehalten. Hilfsweise presst der Benutzer die Papierhülse 17 gegen den Aufsatz 1, um ein Abrutschen der Papierhülse 17 vom Aufsatz 1 zu vermeiden.

Figur 8 und Figur 9 zeigen Schnittbilder einer weiteren Ausführungsform der erfindungsgemäßen Vorrichtung. Die in Figur 8 und Figur 9 gezeigte Vorrichtung ist im Wesentlichen wie die in Figur 1 bis 7 gezeigte Vorrichtung aufgebaut; zusätzlich zu den Merkmalen der Vorrichtung der Figuren 1 bis 7 umfasst die in Figur 8 und Figur 9 dargestellte Vorrichtung einen Standfuß 15, auf welchem Standfuß die erfindungsgemäße Vorrichtung mit einem nach oben weisenden Aufsatz 1 abstellbar auf einer Oberfläche 21 ist.

Figur 8 zeigt die gesamte Vorrichtung mitsamt Papierhülse 17 in einer auf dem Standfuß 15 stehenden Aufbewahrstellung. In dieser Stellung kann leicht der Behälterverschluss 5 vom Behälter 7 abgenommen und mitsamt dem Aufsatz 1 entfernt werden. Der Behälter 7 wird dadurch geöffnet und ist mit Tabak oder einer Tabakmischung befüllbar. Die auf dem Standfuß 15 gelagerte Vorrichtung kann so aufbewahrt werden. Vorteilhaft kann die Ausgabeöffnung 16 durch einen geeigneten Verschluss oder durch eine Papierhülse 17 verschlossen werden, um ein Austrocknen des Tabaks zu verhindern.

Figur 9 zeigt die erfindungsgemäße Vorrichtung in einer möglichen Konfiguration zum Befüllen des Behälters 7. Es ist der Behälterverschluss 5 mit samt Aufsatz 1 und Papierhülse 17 entfernt. Der auf dem Standfuß 15 gelagerte Behälter 7 ist derart stabil gelagert, dass die im Behälterinnere 8 gelagerte Tabakmischung bearbeitbar ist. Die Tabakmischung kann beispielsweise so im Behälterinneren 8 mit einem in Figur 9 nicht dargestellten Mörser verrührt oder weiter zerstückelt werden.

Das Presswerkzeug 12 umfasst weiters eine Feder 20, welche Feder 20 durch das in den Behälterraum 8 eingebrachten Tabak zusammengedrückt wird. Über eine im Figur 9 nicht dargestellte, auf das Presswerkzeug 12 aufgebrachte Skala und eine durch das Gewicht des im Behälterraum 8 gelagerten Tabaks bedingte Verschiebung des Behälters 7 relativ zum Presswerkzeug 12 ist das Gewicht des im Behälterraum 8 gehaltenen Tabaks bestimmbar.

Figur 10 bis Figur 15 zeigen eine weitere Ausführungsform der erfindungsgemäßen Vorrichtung, welche zu der in Figur 1 bis Figur 7 gezeigten Ausführungsform ähnlich ist.

Im Unterschied zu der in den Figuren 1 und 2 gezeigten Ausführungsform, bei welcher der Behälter 7 und der Behälterverschluss 5 im zusammengesteckten Zustand eine zu einer handelsüblichen Zigarettenschachtel ähnliche und sohin eine quaderförmige Form aufweisen, bilden bei der in Figur 10 und Figur 15 gezeigten Ausführungsform der Behälter 7 und der Behälterverschluss 5 einen Zylinder aus. Weiters ist der Aufsatz 1 und der Behälterverschluss 5 einstückig ausgebildet. Der Fachmann kann auch den Aufsatz 1 und den Behälterverschluss 5 zweiteilig ausbilden, was jedoch nicht in den erwähnten Figuren dargestellt ist.

Figur 10 zeigt die Ausführungsform mit einem Presswerkzeug 12 in der ersten Stellung. Das Presswerkzeug 12 wird in dieser ersten Stellung durch einen Magneten 22 lösbar gehalten.

Figur 11 zeigt die Ausführungsform mit einem Presswerkzeug 12 in der zweiten Stellung.

Figur 12 zeigt eine Explosionszeichnung der Ausführungsform.

Figur 13 und Figur 14 zeigen wiederum mögliche Konfigurationen der Ausführungsform zum Befüllen des Behälters 7. Die Ausführungsform umfasst weiters eine durch die Anordnung eines Magneten 22 lösbare Verbindung zum Arretieren des Presswerkzeuges 12 in der ersten Stellung und in der zweiten Stellung. Hierdurch ist die in Figur 13 dargestellte Konfiguration erreichbar.

Figur 15 zeigt die Ausführungsform beim Stopfen der Papierhülse 17.

Figur 16 zeigt eine Ansicht einer weiteren Ausführungsform der erfindungsgemäßen Vorrichtung zum Einbringen eines Tabaks in eine in Figur 16 nicht dargestellte Papierhülse.

Die Vorrichtung umfasst einen Behälter 7, in dessen Behälterinneren (In Figur 16 nicht ersichtlich) der Tabak gelagert werden kann. An dem Behälter 7 ist über den Behälterverschluss 5 ein Aufsatz 1 angeschlossen, sodass der im Behälter 7 gelagerte Tabak durch eine Ausgabeöffnung 16 ausgebracht werden kann. Dieser Vorgang erfolgt mittels eines Presswerkzeuges 12, in einem ähnlichen Verfahren wie oben beschrieben. Das Presswerkzeug 12 erstreckt sich durch den Behälter 7 und umfasst an dessen von einem Pressstempel 13 abgekehrten Ende einen Standfuß 15, mittels welchem der Benutzer die Vorrichtung einfach abstellen kann. Die Details der in der Ansicht von Figur 16 dargestellten Vorrichtung sind der Schnittzeichnung in Figur 17 zu entnehmen. Die Figur 17 zeigt eine Schnittansicht der in Figur 16 dargestellten Vorrichtung entlang der in Figur 16 eingetragenen Schnittachse A-A.

Figur 17 zeigt eine Schnittansicht der erfindungsgemäßen Vorrichtung zum Einbringen von Tabak.

Die Vorrichtung umfasst einen Behälter 7, in dessen Behälterinneren 8 Tabak gelagert werden kann. Die erfindungsgemäße Vorrichtung zeichnet sich insbesondere dadurch aus, dass der Tabak im Behälterinneren abgeschlossen und sohin im Wesentlichen bei einer gleichbleibenden Feuchtigkeit gelagert wird. Die gleichbleibende Feuchte wird durch den dichten Abschluss und nicht durch die Werkstoffeigenschaften des Werkstückes erzielt, aus welchem Werkstück der Behälter hergestellt ist. Der Behälter kann beispielsweise aus einem Metall oder aus Kunststoff hergestellt sein.

Es wird am ersten Behälterende 9 des Behälters 7 ein Behälterverschluss 5 aufgebracht. Der Fachmann kann hierzu eine Steckverbindung, ein Gewinde oder eine ähnliche vorzugsweise mechanische Verbindung vorsehen. Bei Ausbildung eines Gewindes kann der Fachmann ein abgestuftes Gewinde vorsehen, was das Aufsetzen des Behälterverschlusses 5 auf den Behälter 7 erleichtert.

Auf dem Behälterverschluss 5 ist ein Aufsatz 1 aufgebracht, wobei eine mögliche Ausführungsform des Aufsatzes 1 in der Figur 19 im Detail dargestellt ist. Der Fachmann ist in der Lage eine geeignete lösbare Verbindung zwischen dem Behälterverschluss 5 und dem Aufsatz 1 wie beispielsweise eine Steckverbindung oder ein Gewinde vorzusehen. Wiederum kann ein abgestuftes Gewinde vorgesehen werden, was wiederum das Aufsetzen des Aufsatzes 1 auf den Behälterverschluss 5 erleichtert.

Während der Aufsatz 1 mit seinem zweiten Aufsatzende 4 den Behälterverschluss 5 kontaktiert, steht der Aufsatz 1 mit dem ersten Aufsatzende 3 mit einer in dieser Figur nicht dargestellten Papierhülse in Kontakt, in welche Papierhülse der im Behälterinneren 8 gelagerte Tabak eingebracht werden soll.

Das Einbringen das Tabaks in die Papierhülse erfolgt - ähnlich wie bei den zuvor beschriebenen Vorrichtungen - mittels eines Presswerkzeuges 12 und/oder durch Schütteln der erfindungsgemäßen Vorrichtung mit einer auf den Aufsatz 1 aufgesetzten Papierhülse, wobei die Vorrichtung mitsamt Papierhülse so gerichtet ist, dass die Papierhülse unterhalb des Behälters 7 angeordnet ist. Figur 17 zeigt das Presswergzeug 12 in seiner zweiten Stellung, in welcher zweiten Stellung der Pressstempel 13 in die nicht dargestellte Papierhülse eingebracht ist. Der Pressstempel 13 befindet sich jedenfalls außerhalb der Vorrichtung, d.h. außerhalb des Behälterinneren 8 und außerhalb des Aufsatzes 1.

Der Behälter 7 umfasst eine Führungseinheit 11 zum Führen des Presswerkzeuges 12. Die Führungseinheit 11 und das Presswerkzeuges 12 kontaktieren einander, sodass der in diesem Bereich ein dichter Abschluss erzielt werden kann. Der Fachmann sieht eine ausreichende Führungslänge der Führungseinheit 11 vor, sodass der dichte Abschluss in diesem Bereich und eine saubere Führung durch die Führungseinheit 11 gewährleistet ist. Aus diesem Grund weist der Behälter 7 in diesem Bereich einen sich in das Behälterinnere 8 erstreckende Form eines Rotationskörpers auf. Dieser Rotationskörper des Behälters 7 ist weiters so ausgeformt, dass bei einer stehenden Stellung der Vorrichtung (siehe Figur 16) der Tabak seitlich zu der Führungseinheit 11 gelagert werden kann und so kein Austreten des Tabaks erfolgen kann. Durch die Lagerung des Presswerkzeuges 12 mittels der Führungseinheit 11 sind der Aufsatz 1, der Behälterauslass und die Führungseinheit 11 entlang einer Achse 19 angeordnet sind. Dies erlaubt eine einfache Bedienung der Vorrichtung, zumal die Bewegung 14 des Presswerkzeuges 12 parallel zu der Achse 19 erfolgt.

An dem dem Pressstempel 13 abgewandten Ende des Presswerkzeuges 12 ist ein Standfuß 15 angeschlossen. Die Vorrichtung ist durch diesen Standfuß 15 in eine sichere und stehende Lagerung der Vorrichtung wie in Figur 16 gezeigt möglich.

Das Presswerkzeug 12 umfasst eine Stahlkugel 23. Bei einer ersten Stellung des Presswerkzeuges 12 (Figur 17 zeigt die Vorrichtung in der zweiten Stellung des Presswerkzeuges) steht diese Stahlkugel in einem Eingriff mit einem im Bereich der Führungseinheit 11 angeordneten Magneten 22, wodurch das Presswerkzeug 12 und der Behälter 7 zueinander arretiert sind.

In Ergänzung zu der Figur 17 zeigt die Figur 18 eine Explosionszeichnung der in Figur 16 und Figur 17 dargestellten Vorrichtung.

Figur 19 zeigt Details des Aufsatzes 1 mit dem ersten Aufsatzende 3 und dem zweiten Aufsatzende. Die Figur 19 zeigt eine Ansicht (links) und eine Schnittansicht entlang der Schnittlinie B-B.

Das zweite Aufsatzende 4 umfasst ein Gewinde zum Verschrauben mit dem Behälterverschluss (nicht dargestellt). Das Einschrauben in den Behälterverschluss ist durch den Vorsprung 24 begrenzt, welcher Vorsprung 24 die Außenoberfläche des Behälterverschlusses 5 kontaktiert und eine dichte Verbindung herstellt.

Das erste Aufsatzende 3 umfasst ebenso ein Gewinde, auf welches Gewinde die in Figur 19 nicht dargestellte Papierhülse aufgeschoben oder aufgedreht werden kann. Dieses Gewinde stellt einen Reibungsverbund zwischen dem Aufsatz 1 und der Papierhülse her. Der Aufsatz 1 ist im Bereich zwischen ersten Aufsatzende 3 und dem Vorsprung 24 an seiner Außenoberfläche konisch ausgeformt. Vorzugsweise wird die konische Papierhülse bis zum Vorsprung 24 auf den Aufsatz 1 aufgebracht.

Im Bereich des zweiten Aufsatzendes 4 weist die Innenoberfläche eine Fase auf, um das Einbringen des Tabaks vom Behälterinneren 8 in den Innenraum des Aufsatzes 2 und weiters zur Ausgabeöffnung 16 und folglich in die Papierhülse 17 über den Innenraum 2 des Aufsatzes 1 zu erleichtern.

## Patentansprüche

1. Vorrichtung zum Befüllen von Papierhülsen mit Tabak umfassend
einen Aufsatz (1) zur Aufnahme der Papierhülse,
ein durch eine Führungseinheit (11) geführtes Presswerkzeug (12) mit einem Pressstempel (13), einen Behälter (7) zur Aufnahme von Tabak,
wobei der Pressstempel (13) von einer ersten Position, in welcher ersten Position eine als ein Behälterauslass (6) dienende Bohrung freigegeben ist, in eine zweite Position zum Einbringen des Tabaks in die Papierhülse bewegbar ist,
und wobei der Aufsatz (1), der Behälterauslass und die Führungseinheit (11) entlang einer Achse (19) angeordnet sind,
wobei auf dem Behälter (7) ein Behälterverschluss (5) zur Definition eines Behälterinneren (8) aufgesteckt
wobei ein in dem Behälterinneren (8) gelagerter Tabak über den Behälterauslass (6) in den Aufsatz (1) einbringbar ist,
**dadurch gekennzeichnet, dass** ausschließlich der Behälterverschluss (5) den Behälterauslass (6) umfasst.

2. Vorrichtung nach Anspruch **dadurch gekennzeichnet, dass**
der Aufsatz (1) zumindest am ersten Aufsatzende (3) einen kleineren Durchmesser als die Papierhülse aufweist.

3. Vorrichtung nach Anspruch 2, **dadurch gekennzeichnet, dass**
der Aufsatz (1) am ersten Aufsatzende (3) außen eine konische Form aufweist,
sodass die Papierhülse (17) beim Aufbringen auf den Aufsatz unter Erzeugung einer Reibungsverbundes zwischen der Papierhülse (17) und dem Aufsatz (1) aufbringbar ist.

4. Vorrichtung nach Anspruch 3, **dadurch gekennzeichnet, dass**
der Aufsatz (1) ein Gewinde zur Herstellung eines Reibungsverbundes zwischen dem Aufsatz (1) und der Papierhülse umfasst.

5. Vorrichtung nach einem der Ansprüche bis 4, **dadurch gekennzeichnet, dass**
der Pressstempel (13) in der ersten Position und in der zweiten Position arretierbar ist.

6. Vorrichtung nach einem der Ansprüche 1 bis 5, **dadurch gekennzeichnet, dass**
der Behälter (7) an der Führungseinheit (11) befestigbar ist.

7. Vorrichtung nach einem der Ansprüche 1 bis 6, **dadurch gekennzeichnet, dass**
das Presswerkzeug (12) an dem dem Pressstempel (13) abgewandten Ende einen Standfuß (15) umfasst.

8. Vorrichtung nach einem der Ansprüche 1 bis 7, **dadurch gekennzeichnet, dass**
die Vorrichtung aus einem Kunststoff oder aus Metall oder aus Holz hergestellt ist.

## Claims

1. A device for filling paper casings with tobacco, comprising
a top (1) for receiving the paper casing,
a pressing tool (12) guided through a guide unit (11), having a pressing plunger (13),
a container (7) for receiving tobacco,
the pressing plunger (13) being movable from a first position, in which first position a bore acting as a container outlet (6) is released, into a second position for introducing the tobacco into the paper casing,
and the top (1), the container outlet and the guide unit (11) being arranged along an axis (19), wherein
a container closure (5) for defining a container interior (8) is attached onto the container (7),
a tobacco stored in the container interior (8) being introducible into the top (1) via the container outlet (6), **characterized in that** exclusively the container closure (5) comprises the container outlet (6).

2. The device of claim 1, **characterized in that**
the top (1), at least at the first top end (3), has a smaller diameter than the paper casing.

3. The device of claim 2, **characterized in that**
the top (1) at the first top end (3) has a conical shape on its outside,
so that the paper casing (17), when attached to the top, is attachable by generating a frictional connection between the paper casing (17) and the top (1).

4. The device of claim 3, **characterized in that**
the top (1) comprises a thread for creating a frictional connection between the top (1) and the paper casing.

5. The device of any one of claims 1 to 4, **characterized in that**
the pressing plunger (13) is arrestable in the first position and in the second position.

6. The device of any one of claims 1 to 5, **characterized in that**
the container (7) is securable to the guide unit (11).

7. The device of any one of claims 1 to 6, **characterized in that**
the pressing tool (12) comprises a pedestal (15) at the end facing away from the pressing plunger (13).

8. The device of any one of claims 1 to 7, **characterized in that**
the device is made of a plastic or of metal or of wood.

## Revendications

1. Dispositif pour remplir de tabac des tubes en papier, comprenant
un embout (1) destiné à recevoir ledit tube en papier,
un outil de pressage (12) guidé par une unité de guidage (11) et comportant un poinçon de pressage (13),
un récipient (7) destiné à recevoir du tabac,
ledit poinçon de pressage (13) pouvant être déplacé d'une première position, dans laquelle une forure servant de sortie de récipient (6) est exposée, à une deuxième position pour l'introduction du tabac dans le tube en papier,
et dans lequel l'embout (1), la sortie du récipient et l'unité de guidage (11) sont disposés le long d'un axe (19), dans lequel
une fermeture de récipient (5) est attaché audit récipient (7) pour définir un intérieur du récipient (8),
un tabac stocké dans l'intérieur du récipient (8) pouvant être introduit dans l'embout (1) par la sortie du récipient (6), **caractérisé en ce que** seule la fermeture du récipient (5) comprend la sortie du récipient (6).

2. Dispositif selon la revendication 1, **caractérisé en ce que**
l'embout (1) présente, au moins à la première extrémité de l'embout (3), un diamètre inférieur à celui du tube en papier.

3. Dispositif selon la revendication 2, **caractérisé en ce que**
l'embout (1) présente une forme conique à l'extérieur de la première extrémité (3) de l'embout,
de sorte que le tube en papier (17) peut être appliqué sur l'embout en créant une liaison par frottement entre le tube en papier (17) et l'embout (1).

4. Dispositif selon la revendication 3, **caractérisé en ce que**
l'embout (1) comprend un filetage pour réaliser une liaison par frottement entre l'embout (1) et le tube en papier.

5. Dispositif selon l'une des revendications 1 à 4, **caractérisé en ce que**
le poinçon de pressage (13) peut être arrêté dans la première position et dans la deuxième position.

6. Dispositif selon l'une des revendications 1 à 5, **caractérisé en ce que**
le récipient (7) peut être fixé à l'unité de guidage (11).

7. Dispositif selon l'une des revendications 1 à 6, **caractérisé en ce que**
l'outil de pressage (12) comprend un pied (15) à l'extrémité opposée au poinçon de pressage (13).

8. Dispositif selon l'une des revendications 1 à 7, **caractérisé en ce que**
le dispositif est fabriqué en matière plastique ou en métal ou en bois.
